# EUROPÄISCHE PATENTANMELDUNG

(11) **EP 2 322 468 A1**
(43) Veröffentlichungstag der Anmeldung: **18.05.2011**
(21) Anmeldenummer: 09405196.8
(22) Anmeldetag: 11.11.2009
(51) Int. Cl.: B67D 1/04, B01F 3/04, B01F 13/02, B01F 15/00

(54) **Verfahren und Vorrichtung zur Beaufschlagung eines in einem Gebinde enthaltenen Klebstoffs mit einem Gas, sowie Kupplungselement**

(71) Anmelder: Alfa Klebstoffe AG, 8197 Rafz (CH)
(72) Erfinder: Simmler, Thomas, 8194 Hüntwangen (CH)
(74) Vertreter: Roshardt, Werner Alfred

(57) **Zusammenfassung**

Gemäss der Erfindung umfasst ein Verfahren zum Beaufschlagen eines in einem Gebinde enthaltenen Klebstoffs mit einem Gas zur pH-Regelung die folgenden Schritte:
a) Bereitstellen des Klebstoffs in lagerfähigem Zustand in einem Gebinde,
b) Anschliessen einer Gaspatrone (4) enthaltend ein Gas an einen Leitungsanschluss (2) des Gebindes zur pH-Regelung vor der Anwendung des Klebstoffs,
c) Abwarten einer definierten Zeitspanne für die pH-Regelung,
d) Entfernen der Gaspatrone (4) vom Leitungsanschluss (2) für das nachfolgende Anwenden des Klebstoffs vor Ablauf einer Topfzeit,

wobei als Gebinde eine BiB-Verpackung (1) (BiB: Bag-in-Box) verwendet wird.

## Beschreibung

Die Erfindung betrifft ein Verfahren zum Beaufschlagen eines in einem Gebinde enthaltenen Klebstoffs mit einem Gas zur pH-Regelung, mit folgenden Schritten:
a) Bereitstellen des Klebstoffs in lagerfähigem Zustand in einem Gebinde,
b) Anschliessen einer Gaspatrone enthaltend ein Gas an einen Leitungsanschluss des Gebindes zur pH-Regelung vor der Anwendung des Klebstoffs,
c) Abwarten einer definierten Zeitspanne für die pH-Regelung, und
d) Entfernen der Gaspatrone vom Leitungsanschluss für das nachfolgende Anwenden des Klebstoffs vor Ablauf einer Topfzeit.

Die Erfindung betrifft ferner ein Kupplungselement sowie einen Gerätesatz zur Durchführung des Verfahrens.

### Stand der Technik

In einem Dispersionsklebstoff sind Klebstoffbestandteile wie z. B. Polymerpartikel in einem Dispersionsmittel wie insbesondere Wasser gelöst. Die Polymerpartikel können beispielsweise ein Polychloropren und ein Acrylat umfassen. Der Wasseranteil beträgt in der Regel zwischen 40 und 70 Gewichtsprozent. Der Klebstoff kann in einer so genannten BiB-Verpackung (BiB: Bag-in-Box) abgefüllt und ausgeliefert werden. Eine BiB-Verpackung weist einen flexiblen Innenbeutel beispielsweise aus Plastik auf, welcher durch eine stabile Hülle, insbesondere eine Kartonhülle, gestützt ist. Die BiB-Verpackung kann dabei einen Leitungsanschluss aufweisen, um daran eine Verarbeitungsvorrichtung wie z. B. einer Spritzpistole anzuschliessen und den Klebstoff dieser zuzuleiten.

Die WO 01/79072 zeigt eine BiB-Verpackung für das Speichern von Getränken nach dem Aufmischen("post mix"). Sie weist einen zusammenfaltbaren Beutel auf, welcher in einer Kartonschachtel oder Plastikschachtel angeordnet ist. Der Beutel hat ein Abflussrohr, welches durch die Wand der Schachtel führt, um eine Flüssigkeit abzulassen, normalerweise indem eine Pumpe angeschlossen wird. Beim Ablassen der Flüssigkeit können in normalen BiB-Verpackungen Flüssigkeitstaschen gebildet werden, welche vom Ablass isoliert sind und der Inhalt der Flüssigkeitstaschen deshalb nicht entnommen werden kann. Die Innenseite der Grundfläche der BiB-Verpackung ist gegen das Abflussrohr geneigt, sodass durch die Schwerkraft die Flüssigkeit zum Abflussrohr geführt wird und die Menge von nicht entnehmbarer Restflüssigkeit vermindert werden kann.

Bei der Verwendung des Dispersionsklebstoffs wird dieser auf die zu verklebenden Flächen durch Spritzen, Pinseln, Walzen oder Rakeln aufgetragen und die Flächen werden anschliessend zusammengefügt. In einer Trocknungsphase wird das Dispersionsmittel verdunstet, wobei sich die Klebstoffbestandteile annähern und die zu verklebenden Flächen verbinden. Durch das Beifügen einer Säure kann der ph-Wert eingestellt und der Klebeprozess gesteuert werden. Insbesondere senkt die Säure den pH-Wert, was wiederum die Klebrigkeit und/oder die Viskosität des Dispersionsklebstoffs erhöht. Beispielsweise kann CO₂ verwendet werden, welches eine gasförmige Säure ist, die Kohlensäure bildet. Um CO₂ dem Klebstoff beizufügen, wird dieser in ein starres Gebinde wie in ein Bierfass gefüllt, sodass unter Druck CO₂ hinzugegeben werden kann. Bierfässer haben eine hohe Druckfestigkeit und sind im Stand der Technik in unterschiedlichsten Ausführungsvarianten verfügbar, z. B. als Einweg-Blechbehälter bzw. Blechbierfässer oder als unter dem Handelsnamen bekannte KeyKeg® Einweg-Kunststoffbehälter.

Es ist bekannt, KeyKeg® Einweg-Kunststoffbehälter mit einem Klebstoff zu füllen. Mittels Umfüllen wird der Klebstoff einer Spritzpistole zugeführt. Die Beaufschlagung des Klebstoffs mit CO₂ erfolgt beispielsweise in einem Mischer vor der Spritzpistole. Statt den Klebstoff mittels Umfüllen der Spritzpistole zuzuführen, kann die Zuführung durch eine CO₂-Patrone bewirkt werden, wodurch gleichzeitig eine Beaufschlagung des Klebstoffs mit CO₂ bewirkt wird.

Der Nachteil der oben skizzierten technischen Entwicklung von Klebstoffen besteht darin, dass die Verwendung von CO₂ als pH-Regler mit druckfesten, formstabilen Gebinden aus Metall oder Kunststoff einhergeht. Solche Behälter sind schwer, kosten relativ viel und benötigen viel Platz bei der Lagerung. Darüber hinaus ergeben sich auch bei der Entsorgung einige Probleme.

### Darstellung der Erfindung

Aufgabe der Erfindung ist es, ein dem eingangs genannten technischen Gebiet zugehörendes Verfahren zu schaffen, welches einen Klebstoffaktivierungsschritt beinhaltet und dabei die beim Stand der Technik vorhandenen Nachteile der Entsorgung vermeidet.

Die Lösung der Aufgabe ist durch die Merkmale des Anspruchs 1 definiert. Gemäss der Erfindung umfasst ein Verfahren zum Beaufschlagen eines in einem Gebinde enthaltenen Klebstoffs mit einem Gas zur pH-Regelung die folgenden Schritte:
a) Bereitstellen des Klebstoffs in lagerfähigem Zustand in einem Gebinde,
b) Anschliessen einer Gaspatrone enthaltend ein Gas an einen Leitungsanschluss des Gebindes zur pH-Regelung vor der Anwendung des Klebstoffs,
c) Abwarten einer definierten Zeitspanne für die pH-Regelung,
d) Entfernen der Gaspatrone vom Leitungsanschluss für das nachfolgende Anwenden des Klebstoffs vor Ablauf einer Topfzeit,
wobei als Gebinde eine BiB-Verpackung (BiB: Bag-in-Box) verwendet wird.

BiB-Verpackungen können kostengünstig hergestellt und sehr leicht entsorgt werden. Die leere BiB-Verpackung kann zusammengefaltet werden, womit das Volumen reduziert wird, und der gewöhnlichen Infrastruktur zur Entsorgung von Abfall zugeführt werden.

Bevorzugt wird das Gebinde bei dem Verfahren zum Beaufschlagen des in einem Gebinde enthaltenen Klebstoffs während dem Abwarten einer definierten Zeitspanne für die pH-Regelung geschüttelt. Dies wirkt insbesondere beschleunigend auf die pH-Regelung.

Mit Vorteil erfolgt eine Anwendung des Klebstoffs vor Ablauf einer Topfzeit und/oder eine Verarbeitung des Klebestoffs in einem Freiflusssystem. Bei der Anwendung wird das Gebinde bezüglich einer Höhe über der Erdoberfläche hierbei insbesondere über einer Klebstoffauftragungsvorrichtung, z. B. eine Spritzeinrichtung, gehalten, so dass der Klebstoff aufgrund der Gravitation selbständig aus dem Gebinde in die Klebstoffauftragungsvorrichtung fliesst. Auf zusätzliche Fördermittel, wie z. B. Pumpen, kann dabei verzichtet werden, was eine einfachere und kostengünstigere Anwendung ermöglicht.

Es kann aber auch vorteilhaft sein, im Gebinde einen Überdruck zu erzeugen, so dass auch hochviskose Klebstoffe im Freifluss verarbeitet werden können. In diesem Fall kann z. B. die Menge an zugeführtem CO2 insbesondere grösser gewählt werden als die vom Dispersionsklebstoff im Gebinde aufnehmbare Menge an CO2. Der Überschuss an CO2 ergibt einen entsprechenden Überdruck im Gebinde.

Bevorzugt wird vor dem Anschliessen der Gaspatrone an den Leitungsanschluss der BiB-Verpackung ein Schutzdeckel des Leitungsanschlusses entfernt, beispielsweise indem ein Schraubverschluss geöffnet wird. Durch das Entfernen des Schutzdeckels wird am Leitungsanschluss die Kupplungsvorrichtung für den Schutzdeckel freigegeben, welche für das einfache Anschliessen der Gaspatrone an den Leitungsanschluss benutzt werden kann.

Alternativ wird beim Anschliessen der Gaspatrone eine Verschlussmembran durchdrungen, beispielsweise indem beim Aufschrauben der Gaspatrone auf ein Gewinde des Leitungsanschlusses die Verschlussmembran mit einem gegenüber der Gaspatrone festsitzend angeordneten Messer durchstochen oder herausgeschnitten wird.

Vorzugsweise wird zum Anschliessen der Gaspatrone an den Leitungsanschluss ein Kupplungselement verwendet, welches anstelle des Schutzdeckels auf den Leitungsanschluss aufgeschraubt werden kann. Das Kupplungselement hat einen Nippel mit einem Rückschlagventil, damit eine Gaspatrone aufgesetzt werden kann. Das Kupplungselement hat auch einen Dorn (bzw. eine Schneide), welche eine Membran der Gaspatrone durchtrennt, so dass das Gas in das Gebinde einströmen kann. Das Rückschlagventil verhindert, dass das Gas aus dem Gebinde entweichen kann. Durch entsprechend dimensionierte Kupplungselemente kann das erfindungsgemässe Verfahren in einfacher Weise bei unterschiedlichsten Geometrien der Gaspatrone bzw. des Leitungsanschlusses verwendet werden.

Alternativ wird die Gaspatrone direkt auf den Leitungsanschluss aufgesetzt. In diesem Fall können allerdings nur Gaspatronen verwendet werden, deren Geometrie mit derjenigen des Leitungsanschlusses übereinstimmt.

Bevorzugt wird eine Druckreduzierungsvorrichtung verwendet, um den Druck zwischen der Gaspatrone und dem Leitungsanschluss zu reduzieren. Dadurch kann die Beaufschlagung des Klebstoffs zusätzlich gesteuert werden, indem beispielsweise bei reduziertem Druck eine längere Zeitspanne abgewartet wird, um die pH-Regelung durchzuführen. Durch den reduzierten Druck kann sichergestellt werden, dass das Gebinde nicht übermässig belastet wird, so dass eine einfache Bauweise des Gebindes ausreicht und somit eine einfache Herstellung und Entsorgung ermöglicht ist.

Vorzugsweise wird ein Dispersionsklebstoff mit einem CO₂-Gas beaufschlagt, wobei der Druck nur temporär aufgebaut wird, da sich das CO₂-Gas mit dem Dispersionsklebstoff mischt und der Druck sich dadurch wieder senkt. Die Anforderung an die Stabilität des Gebindes können dadurch gesenkt werden, so dass das Gebinde in einer einfachen Bauweise hergestellt werden kann, wodurch sowohl die einfache Herstellung als auch Entsorgung des Gebindes gewährleistet ist. Je nach Anwendung und Klebstoff kann es aber auch vorteilhaft sein, zusätzlich oder anstelle von CO2 den Dispersionsklebstoff mit Sauerstoff zu beaufschlagen.

Alternativ wird ein anderer Klebstoff mit einem anderen Gas beaufschlagt. Dadurch können allerdings im Gebinde höhere Drücke entstehen, so dass, um die Stabilität des Gebindes zu gewährleisten, ein entsprechender konstruktiver Aufwand getrieben und/oder entsprechend stabile Materialien eingesetzt werden müssen. Dies führt zu einer Verteuerung des Gebindes und gegebenenfalls auch zu einem erhöhten Aufwand bei der Entsorgung des Gebindes.

Bevorzugt wird nach der Beaufschlagung der Flüssigkeit mit einem Gas der Leitungsanschluss mit einer Spritzeinrichtung verbunden. Die mit dem Gas aktivierte Flüssigkeit kann somit auf gewünschten Objekten aufgespritzt und verwendet werden. Dadurch ist gewährleistet, dass die Flüssigkeit in aktiviertem Zustand und insbesondere innerhalb der Topfzeit aufgebraucht wird.

Alternativ wird nach der Beaufschlagung der Flüssigkeit mit einem Gas der Leitungsanschluss wieder verschlossen. Das Gebinde kann in diesem Zustand zwischengelagert oder an einen Verwendungsort transportiert werden. Dies ist insbesondere bei einer langen Topfzeit oder falls zur Aktivierung eine Zeitspanne abgewartet werden muss möglich. Allerdings muss das Gebinde genau überwacht werden, so dass die Verwendung der Flüssigkeit nicht nach Ablauf der Topfzeit erfolgt.

Ein Kupplungselement zur Durchführung des beschriebenen Verfahrens umfasst auf einer Seite Mittel zum Anschliessen einer Gaspatrone und auf einer anderen Seite Mittel zum

Anschliessen an einen Leitungsanschluss. Solche Mittel können insbesondere als Schraub-oder als Bajonettverschluss ausgeführt sein. Das Kupplungselement. ein Rückschlagventil aufweisen, um das Entweichen von Gas aus dem Gebinde zu verhindern. Das Kupplungselement weist beispielsweise einen festsitzenden Stift auf, um beim Anschliessen ein Ventil der Gaspatrone zu öffnen. Das Kupplungselement weist ferner Dichtungen und/oder Dichtflächen auf, so dass das Gas aus der Gaspatrone zuverlässig in das Gebinde geführt wird. Sobald sich die Gaspatrone entleert hat, kann diese entfernt werden, wobei durch das Rückschlagventil sichergestellt ist, dass das Gas im Gebinde gehalten ist. Nach dem Abwarten einer definierten Zeitspanne, in welcher der Klebstoff im Gebinde aktiviert und eine pH-Regelung durchgeführt wird, kann das Kupplungselement entfernt werden und mit der Verwendung des aktivierten Klebstoffs begonnen werden.

Bevorzugt weist das Kupplungselement eine Druckreduzierungseinrichtung zur Reduktion des Drucks zwischen Gaspatrone und Leitungsanschluss auf. Damit wird erreicht, dass der Druck im Gebinde beschränkt bleibt. Damit können die konstruktiven Anforderungen und/oder Materialanforderungen an das Gebinde weiter vereinfacht werden.

Alternativ ist eine Druckreduzierungseinrichtung in der Gaspatrone angeordnet. In einer anderen Alternative wird auf eine Druckreduzierungseinrichtung ganz verzichtet. Die Druckreduzierungseinrichtung kann zudem eine Stellvorrichtung aufweisen, um den Wert der Druckreduzierung einzustellen. So kann es bei einer starken Druckreduzierung notwendig sein, eine längere Zeitspanne abzuwarten, bis das Gas vollständig in das Gebinde übertragen wurde, währenddem bei einer schwachen Druckreduzierung das Gas in einer kürzeren Zeitspanne in das Gebinde übertragen wird.

Ein Gerätesatz zur Durchführung des beschriebenen Verfahrens umfasst:
a) ein Gebinde enthaltend einen Klebstoff in lagerfähigem Zustand, wobei das Gebinde einen Leitungsanschluss aufweist; und
b) eine Gaspatrone enthaltend ein Gas, wobei die Gaspatrone während einer einstellbaren Zeitspanne an den Leitungsanschluss des Gebindes anschliessbar ist, um eine pH-Regelung des Klebstoffs vor der Anwendung des Klebstoffs durchzuführen, wobei das Gebinde eine BiB-Verpackung ist.

Mit einem solchen Gerätesatz kann ein optimales Zusammenwirken der für die Aktivierung des Klebstoffs notwendige Beaufschlagung mit einem Gas gewährleistet werden. So kann mit der Gaspatrone ein Gas mit gewünschter Zusammensetzung, der erforderlichen Menge und dem gewünschten Druck dem Gebinde zugeführt werden, wobei diese Prozessparameter dem im Gebinde enthaltenen Klebstoff optimal angepasst sind.

In einer weiteren bevorzugten Ausführungsform verfügt das Gebinde über wenigstens zwei getrennte Leitungsanschlüsse. Ein erster Leitungsanschluss ist z. B. mit der Gaspatrone zum beaufschlagen des Gebindes mit einem Gas verbindbar, während ein zweiter Leitungsanschluss beispielsweise mit einer Klebstoffauftragungsvorrichtung, z. B. einer Spritzeinrichtung, verbindbar ist. Dadurch kann das Gebinde auch bei angeschlossener Klebstoffauftragungsvorrichtung mit Gas beaufschlagt werden, was die Handhabung vereinfacht.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1: eine BiB-Verpackung und eine CO₂-Patrone; und
- Fig. 2: eine BiB-Verpackung mit angeschlossener Spritzpistole;
Grundsätzlich sind in den Figuren gleiche Teile mit gleichen Bezugszeichen versehen.

### Wege zur Ausführung der Erfindung

Fig. 1 zeigt eine BiB-Verpackung 1 mit einem flexiblen Innenbeutel 1.1 und einer stabilen Aussenhülle 1.2. Der Innenbeutel 1.1 besteht aus einem flexiblen Material, wie beispielsweise aus einem Folienverbundmaterial (z. B. Aluminium/Polyethylen oder Polyethylen in Verbindung mit Ethyl-Vinyl-Alkohol/Ethylenvinylalkohol-Copolymer). Die Aussenhülle 1.2 besteht aus einem formstabilen Material, wie beispielsweise einem Wellkarton. Der Innenbeutel 1.1 ist insbesondere eingerichtet, um eine Flüssigkeit aufzunehmen und zu speichern, wobei durch die stabile Aussenhülle 1.2 ein Schutz des Innenbeutels 1.1 sowie eine verbesserte Transportierbarkeit erreicht werden.

An der BiB-Verpackung 1 ist ein Leitungsanschluss 2 angebracht. Der Leitungsanschluss 2 ist am Innenbeutel 1.1 gehaltert und ragt durch eine Öffnung in der stabilen Aussenhülle 1.2, sodass die Flüssigkeit der BiB-Verpackung durch den Leitungsanschluss 2 abfliessen kann. Um das Abfliessen zu beschleunigen oder zu steuern, kann der Leitungsanschluss 2 mit einer Pumpe und/oder mit einem Ventil verbunden sein.

In Fig. 1 ist eine CO₂-Patrone 4 gezeigt, welche mit dem Leitungsanschluss 2 verbunden werden kann, um der in der BiB-Verpackung enthaltenen Flüssigkeit CO₂ beizugeben. Der Leitungsanschluss 2 verfügt zudem mit Vorteil über ein nicht dargestelltes Absperrventil. Als CO₂-Patrone 4 kann eine handelsübliche Patrone verwendet werden, mit einem Inhalt von beispielsweise ca. 16 g CO₂-Gas bei einem Druck von z. B. ca. 60 bar. Je nach Ausführung der CO₂-Patrone 4 kann darin eine ganz andere Menge CO₂-Gas bei einem ganz anderen Druck enthalten sein. Die CO₂-Patrone 4 und der Leitungsanschluss 2 können Gewinde oder andere Verbindungseinrichtungen aufweisen, so dass die CO₂-Patrone 4 entweder direkt oder über einen Adapter 3 am Leitungsanschluss 2 angeschlossen werden kann. Es kann eine Druckreduzierungseinrichtung vorgesehen sein, um den in der CO₂ Patrone 4 herrschende Druck zu reduzieren, so dass das CO₂-Gas nur mit einem reduzierten Druck an den Leitungsanschluss 2 und somit zum Inhalt der BiB-Verpackung 1 geleitet wird. Die Druckreduzierungseinrichtung kann beispielsweise am Adapter 3 angeordnet sein.

Bei der Verwendung der CO₂-Patrone 4 wird diese am Leitungsanschluss 2 angeschlossen und es wird eine definierte Zeit abgewartet, um die in der BiB-Verpackung 1 enthaltene Flüssigkeit mit CO₂ zu beaufschlagen. Die Typ der CO₂-Patrone und/oder die Zeit zur Beaufschlagung der Flüssigkeit mit CO₂ kann beispielsweise auf der BiB-Verpackung 1 aufgedruckt sein. Die Zeit zur Beaufschlagung mit CO₂ kann beispielsweise zwischen 3 und 8 Minuten betragen. Mit Vorteil wird die BiB-Verpackung 1 nach der Beaufschlagung mit CO₂ geschüttelt, um die pH-Regulierung in der Flüssigkeit zu beschleunigen.

Fig. 2 zeigt eine BiB-Verpackung 1 mit einem flexiblen Innenbeutel 1.1 und einer stabilen Aussenhülle 1.2. Der Leitungsanschluss 2 ist über einen ersten Schlauch 6 an eine handelsübliche Spritzpistole 5 angeschlossen. Die BiB-Verpackung 1 ist dabei bezüglich der Erdoberfläche über der Spritzpistole 5 angeordnet, so dass die in der BiB-Verpackung 1 enthaltene Flüssigkeit aufgrund der Gravitation ohne zusätzliche Fördermittel in die Spritzpistole 5 gelangt. Die BiB-Verpackung 1, der Schlauch 6 und die Spritzpistole 5 bilden somit ein Freiflusssystem.

Die Spritzpistole 5 umfasst einen Griff 5.2 und eine Spritzdüse 5.1. Über einen zweiten Schlauch 7 wird der Spritzpistole 5 Druckluft für den Betrieb der Spritzpistole 5 zugeführt, so dass die in der BiB-Verpackung enthaltene Flüssigkeit in der Spritzdüse 5.1 in einen Flüssigkeitsnebel 5.3 zerstäubt wird. Der erste Schlauch 6 und der zweite Schlauch 7 sind beispielsweise handelsübliche PVC- (PVC: Polyvinylchlorid), TEFLON®-, Polyäthylen- oder Polyamid-Schläuche.

Zusammenfassend ist festzustellen, dass ein kostengünstiges Verfahren zur Beaufschlagung eines in einem Gebinde enthaltenen Klebstoffs mit einem Gas beschrieben ist, wobei die Entsorgung des Gebindes nach Gebrauch über die übliche Infrastruktur zur Entsorgung von Abfall erfolgen kann.

## Patentansprüche

1. Verfahren zum Beaufschlagen eines in einem Gebinde enthaltenen Klebstoffs mit einem Gas zur pH-Regelung, mit folgenden Schritten:
a) Bereitstellen des Klebstoffs in lagerfähigem Zustand in einem Gebinde,
b) Anschliessen einer Gaspatrone (4) enthaltend ein Gas an einen Leitungsanschluss (2) des Gebindes zur pH-Regelung vor der Anwendung des Klebstoffs,
c) Abwarten einer definierten Zeitspanne für die pH-Regelung, und
d) Entfernen der Gaspatrone (4) vom Leitungsanschluss (2) für das nachfolgende Anwenden des Klebstoffs vor Ablauf einer Topfzeit,
**dadurch gekennzeichnet, dass**
e) als Gebinde eine BiB-Verpackung (1) (BiB: Bag-in-Box) verwendet wird.

2. Verfahren nach Anspruch 1, **dadurch gekennzeichnet, dass** vor dem Anschliessen der Gaspatrone (4) an den Leitungsanschluss (2) der BiB-Verpackung (1) ein Schutzdeckel des Leitungsanschlusses (2) entfernt wird.

3. Verfahren nach einem der Ansprüche 1 bis 2, **dadurch gekennzeichnet, dass** zum Anschliessen der Gaspatrone (4) an den Leitungsanschluss (2) ein Kupplungselement verwendet wird.

4. Verfahren nach einem der Ansprüche 1 bis 3, **dadurch gekennzeichnet, dass** eine Druckreduzierungseinrichtung verwendet wird, um den Druck zwischen der Gaspatrone (4) und dem Leitungsanschluss (2) zu reduzieren.

5. Verfahren nach einem der Ansprüche 1 bis 4, **dadurch gekennzeichnet, dass** ein Dispersionsklebstoff mit einem CO₂-Gas beaufschlagt wird.

6. Verfahren nach einem der Ansprüche 1 bis 7, **dadurch gekennzeichnet, dass** nach der Beaufschlagung der Flüssigkeit mit einem Gas der Leitungsanschluss (2) mit einer Spritzeinrichtung (5) verbunden wird.

7. Kupplungselement zur Durchführung des Verfahrens nach einem der Ansprüche 1 bis 6, **dadurch gekennzeichnet, dass** das Kupplungselement auf einer Seite Mittel umfasst zum Anschliessen einer Gaspatrone (4) und auf einer anderen Seite Mittel umfasst zum Anschliessen an einen Leitungsanschluss (2).

8. Kupplungselement nach Anspruch 9, **dadurch gekennzeichnet, dass** das Kupplungselement eine Druckreduzierungseinrichtung zur Reduktion des Drucks zwischen Gaspatrone (4) und Leitungsanschluss (2) aufweist.

9. Gerätesatz zur Durchführung des Verfahrens nach einem der Ansprüche 1 bis 6, umfassend:
a) ein Gebinde enthaltend einen Klebstoff in lagerfähigem Zustand, wobei das Gebinde wenigstens einen ersten Leitungsanschluss (2) aufweist; und
b) eine Gaspatrone (4) enthaltend ein Gas, wobei die Gaspatrone (4) während einer einstellbaren Zeitspanne an den ersten Leitungsanschluss (2) des Gebindes anschliessbar ist, um eine pH-Regelung des Klebstoffs vor der Anwendung des Klebstoffs durchzuführen;
**dadurch gekennzeichnet, dass**
c) das Gebinde eine BiB-Verpackung (1) ist.

10. Gerätesatz nach Anspruch 9, **dadurch gekennzeichnet, dass** das Gebinde über wenigstens zwei getrennte Leitungsanschlüsse verfügt, wobei an einen zweiten Leitungsanschluss eine Klebstoffauftragungsvorrichtung, bevorzugt eine Spritzeinrichtung anschliessbar ist.
